# EUROPÄISCHE PATENTSCHRIFT

(11) **EP 3 239 064 B1**
(45) Veröffentlichungstag und Bekanntmachung des Hinweises auf die Patenterteilung: **28.08.2019**
(21) Anmeldenummer: 17000674.6
(22) Anmeldetag: 23.04.2017
(51) Int. Cl.: B65D 5/04, B65D 5/50, A47G 23/03

(54) **VORRICHTUNG ZUR AUFNAHME VON UTENSILIEN**
DEVICE FOR HOLDING UTENSILS
DISPOSITIF DE RÉCEPTION D'USTENSILES

(30) Priorität: 27.04.2016 DE 102016005069
(43) Veröffentlichungstag der Anmeldung: 01.11.2017
(73) Patentinhaber: Vogelei, Markus, 67596 Dittelsheim-Heßloch (DE)
(72) Erfinder: Vogelei, Markus, 67596 Dittelsheim-Heßloch (DE)
(74) Vertreter: Jendricke, Susann

(56) Entgegenhaltungen:
- DE-U1- 29 715 765
- FR-A1- 2 894 567
- US-A- 4 895 295
- US-A1- 2015 321 784

## Beschreibung

Die vorliegende Erfindung betrifft eine Vorrichtung zur Aufnahme von Utensilien.

Aus der Praxis sind verschiedene Behälter bekannt, in denen Utensilien aufbewahrt und transportiert werden. Das Prinzip dieser bekannten Behälter besteht darin, dass ein einseitig offener Hohlkörper als Aufnahme und eine Verschlussmöglichkeit für den Hohlkörper in Form eines separaten oder am Hohlkörper fixierten Deckels oder in Form eines Reiß- oder Klettverschlusses, einer Haken-Ösen-Verbindung und dergleichen, vorliegen. Ein Beispiel für ein solches Behältnis könnte eine Zigarrenkiste sein. Der bekannte Hohlkörper mit Öffnung und Deckel kann zwar je nach Bauform Utensilien verschiedener Art und Größe aufnehmen, jedoch werden ausschließlich zwei Funktionen erfüllt, nämlich Aufbewahrung und Transport. Die bis auf die Öffnung geschlossen Form des Hohlkörpers erfordert einen beträchtlichen Fertigungsaufwand.

Im Bereich der Kosmetik oder der Malerei sind Verpackungsrollen bekannt, die an der Innenseite Befestigungsmittel in Form von Gummischlaufen zum Halten von Pinseln oder Stiften aufweisen und aufgerollt Zugang zur gesamten Palette ermöglichen. Hier kommt zur bloßen Aufbewahrungs- und Transportfunktion die Funktion eines Arbeitsmittels hinzu. Der Benutzer bekommt durch die aufgerollte Verpackung Einblick in den Bestand der Utensilien und hat einen besseren Zugriff und Überblick über Farben, Formen, etc. Die bekannte Verpackungsrolle erlaubt durch das Öffnen und Schließen infolge eines Rollvorgangs nur die Aufbewahrung kleinformatiger, schmaler Gegenstände. Die Fertigung einer Verpackungsrolle ist weniger Kostenaufwendig, da es nur eines flexiblen Trägers für die Befestigungsschlaufen und eines Bindebandes bedarf.

Für sich gesehen sind Schreibtischauflagen bekannt, die den Zweck verfolgen, den Schreibtisch zu schonen und eine Unterlage zu bieten, auf der eine Schreibarbeit durchgeführt werden kann.

Im Bereich der gastronomischen Ausstattung großer Event-Säle mit Gedecken, umfassend Geschirr, Besteck, Gläser, Serviette und Menükarten besteht seit langem das Problem, dass die gastronomische Seite einer Konferenz einen zweiten Saal erfordert sowie ein hohes Maß an Zeit, um die Gedecke aufzubauen. Für Großveranstalter ist es wünschenswert, einerseits nur einen Saal zu mieten und andererseits diesen von einem Konferenzsaal in einen Speisesaal bzw. in ein Restaurant zu transformieren.

Aus diesem Bedürfnis heraus wurde die Vorrichtung zur Aufnahme von Utensilien entwickelt, die dem Wunsch von Großveranstaltern nach kostengünstiger Kombination von Wissensvermittlung und Nahrungsaufnahme in einem Saal nachgeht, aber auch vielfältige anderweitige Anwendungsbereiche erschließt.

Aus der Druckschrift FR 2 894 567 A1 ist eine Vorrichtung zur Aufnahme von Utensilien bekannt, umfassend einen flächigen Grundkörper mit drei Querfalzen zur Ausbildung eines Hauptabschnitts, zweier umlegbarer Nachbarabschnitte und eines umlegbaren Deckabschnitts. Die Vorrichtung ist aus einem Transport- und Aufbewahrungszustand in einen Entnahmezustand überführbar, wobei die Vorrichtung im Entnahmezustand eine Unterlage für die Utensilien ausbildet, wobei sich der Deckabschnitt und die beiden Nachbarabschnitte parallel zum Hauptabschnitt erstrecken.

Ausgehend vom bekannten Stand der Technik liegt der Erfindung die Aufgabe zugrunde, eine Vorrichtung zur Aufnahme von Utensilien anzugeben, die kostengünstig ist, Raum für Utensilien unterschiedlicher Form bietet und die Möglichkeit zur multifunktionalen Nutzung in verschiedenen Bereichen der Gastronomie, der Arbeits- und Lernwelt eröffnet.

Die voranstehende Aufgabe wird durch die Merkmale des Patentanspruches 1 gelöst.

Ausgehend vom einschlägigen Stand der Technik ist zunächst erkannt worden, dass die Verpackungsrolle im Hinblick auf die Herstellungskosten vorteilhaft ist, jedoch keine großformatigen Utensilien aufzunehmen vermag. Weiter ist erkannt worden, dass herkömmliche Behälter mit Seitenwänden und Deckel auf die Funktion der Aufbewahrung und des Transports beschränkt sind. Erfindungsgemäß ist erkannt worden, dass die Vorteile der aus der Praxis bekannten Gegebenheiten verknüpft werden können und zugleich eine Erweiterung der Funktion der Vorrichtung möglich wird, wenn eine Vorrichtung zur Aufnahme von Utensilien zunächst einen flächigen Grundkörper mit mindestens drei Querfalzen zur Ausbildung von bezogen auf einen Hauptabschnitt umlegbaren Abschnitten umfasst. Die Anzahl der Abschnitte, die sich von gegenüberliegenden Seiten des Hauptabschnittes ausgehend anschließen, ist davon abhängig, welche Form die Vorrichtung während des Transport- und Aufbewahrungszustandes der Vorrichtung bezogen auf ihre Seitenansicht aufweisen soll. Ein Viereck oder ein Trapez benötigt zusätzlich zum Hauptabschnitt drei weitere Abschnitte. Denkbar sind auch andere Polygon-Formen. Der Hauptabschnitt ist eine konstante Größe der erfindungsgemäßen Vorrichtung und bildet mittels seiner Innenfläche die Standfläche für mindestens ein Utensil und mittels seiner Außenfläche eine Kontaktfläche zum Untergrund aus. Damit ein Raum aufgespannt werden kann, der bei einer Verpackungsrolle nicht gegeben ist, erstrecken sich jeweils zu gegenüberliegenden Seiten des Hauptabschnitts benachbarte Abschnitte abgewinkelt zum Hauptabschnitt. Dabei wird biegesteifes Material, wie Pappe oder Kunststoff, zur Ausbildung des Grundkörpers verwendet. Der obere Abschluss des Raums ist dadurch gebildet, dass ein zu einem abgewinkelten Abschnitt benachbarter Abschnitt eine Deckfläche ausbildet. Weiter ist erkannt worden, dass der Vorrichtung die zum Transport und zur Aufbewahrung erforderliche Stabilität verliehen werden kann und auch eine bequeme Entnahme der Utensilien ermöglicht wird, wenn mindestens ein Verbindungsmittel zur lösbaren, kraft- und / oder formschlüssigen Verbindung des die Deckfläche ausbildenden Abschnittes mit dem abgewinkelten Abschnitt vorgesehen ist, der an der gegenüberliegenden Seite des Hauptabschnitts angeordnet ist. Die erfindungsgemäße Vorrichtung verzichtet auf Seitenwände, wie sie bei herkömmlichen Behältern vorhanden sind, und kann dadurch ein breites Funktionsspektrum zur Verfügung stellen.

Die Anordnung der Utensilien bzw. mindestens eines Utensils könnte dadurch erfolgen, dass dieses während des Transport- und Aufbewahrungszustandes der Vorrichtung auf der Standfläche des Hauptabschnitts aufgestellt ist. Die Fixierung der auf der Standfläche aufgestellten Utensilien könnte durch die Verbindung des die Deckfläche bildenden Abschnittes mit dem auf der genüberliegenden Seite des Hauptabschnitts angeordneten abgewinkelten Abschnittes bewirkt werden. Zudem könnte die Innenfläche des Hauptabschnittes und der anderen Abschnitte in einer der Verschiebung entgegenwirkenden Kontakt mit dem Utensil sein. Es könnten Vertiefungen vorgesehen sein, in das das Utensil eingreift. Zudem könnten auch zusätzlich in der Vorrichtung enthaltene Utensilien eine fixierende Wirkung Utensilien entfalten, die auf der Standfläche des Hauptabschnitts angeordnet sind.

Alternativ zu separaten Utensilien sind Ausführungsformen möglich, bei denen die Utensilien mit der Vorrichtung dauerhaft lösbar oder unlösbar verbunden sind, insbesondere mit der Standfläche des Hauptabschnitts.

Das Verbindungsmittel könnte als zusätzlicher Abschnitt des flächigen Grundkörpers vorliegen, der während des Transport- und Aufbewahrungszustandes der Vorrichtung mit dem die Deckfläche bildenden Abschnitt zusammenwirkt. Der zusätzliche Abschnitt (Verbindungsmittelabschnitt) könnte den die Deckfläche bildenden Abschnitt zumindest teilweise überlappen und auf dessen Außenfläche aufliegen.

Zur Herstellung einer kraftschlüssigen Verbindung zwischen der Außenfläche des die Deckfläche bildenden Abschnittes und der Innenfläche des zusätzlichen Abschnittes (Verbindungsmittelababschnittes) könnten gegengepolte Magnete vorgesehen sein. Die Magnete könnten in die Abschnitte des Grundkörpers an passenden Stellen zumindest bereichsweise implementiert sein. Alternativ zu Magneten könnten auch separate Verbindungsmittel, bspw. in Form einer Klammer, vorgesehen sein um die Verbindung zu realisieren.

Nach einer im Hinblick auf die Unterbringung weiterer Utensilien in der Vorrichtung bevorzugte Ausführungsform könnte an der Innenfläche zumindest eines zum Hauptabschnitt des Grundkörpers benachbarten Abschnitts Befestigungsmittel für weitere Utensilien vorgesehen sein. Dabei ist zu beachten, dass das einem zum Hauptabschnitt benachbarten Abschnitt zugeordnete Utensil zum Erreichen der Entnahmeposition eine Lageänderung erfährt und während des Transport- und Aufbewahrungszustandes der Vorrichtung zur Festlegung des auf der Standfläche des Hauptabschnitts befindlichen Utensils dienen kann.

Die erfindungsgemäße Vorrichtung kann aus dem Transport- und Aufnahmezustand in einen Entnahmezustand überführt werden. Hierzu kann die Verbindung zwischen dem die Deckfläche bildenden Abschnitt und dem zweiten abgewinkelten Nachbarabschnitt gelöst werden. Zum Erreichen des Entnahmezustandes verändern sich die Positionen aller Abschnitte in Bezug auf den Hauptabschnitt. Insbesondere können die Abschnitte um Drehachsen geschwenkt werden, die durch die Querfalze verlaufen. Es kommt zu einer Auflösung des Raumes, der im Transport- und Aufbewahrungszustand vorhanden war und die Utensilien können bspw. von der Standfläche des Hauptabschnittes zumindest temporär entfernt werden.

Der während des Transport- und Aufbewahrungszustandes der Vorrichtung abgewinkelte Abschnitt, der mit dem die Deckfläche bildenden Abschnitt zusammenwirkt, könnte sich vorzugsweise senkrecht zum Hauptabschnitt erstrecken. Zum Erreichen des Entnahmezustandes kann der in Rede stehende Abschnitt um den sich zwischen ihm und dem Hauptabschnitt erstreckenden Querfalz umgelegt werden bis seine Außenfläche eine Kontaktfläche zum Untergrund bildet.

Ist bspw. ein Wasserbecher für Pinsel, ein Mischgefäß oder ein Farbkasten an der Innenfläche angebracht, so erreichen diese durch das Aufklappen des in Rede stehenden Abschnitts eine nutzbare Ausrichtung. Das Aufklappen der beiden gegenüberliegenden Abschnitte führt dazu, dass man bspw. einen Malkittel, Pinsel und einen Zeichenblock von der Standfläche des Hauptabschnitts entnehmen kann. Das Nutzungskonzept der jeweiligen Vorrichtung bestimmt darüber, ob es Utensilien gibt, die direkt am Abschnitt verbleiben, fakultativ oder generell entfernt werden. Des Weiteren sind die Abmessungen der erfindungsgemäßen Vorrichtung von der Nutzung abhängig. Ebenso spielt es eine Rolle, in welchem Winkel sich die zum Hauptabschnitt benachbarten, während des Transport- und Aufbewahrungszustandes abgewinkelten Abschnitte sich zum Hauptabschnitt erstrecken. Es könnte bspw. auf die Stapelfähigkeit der erfindungsgemäßen Vorrichtung ankommen, was Auswirkungen auf die möglichst gerade Erstreckung des die Deckfläche bildenden Abschnittes parallel zum Hauptabschnitt und damit auch die Abmessungen und Winkelstellung der abgewinkelten Abschnitte. Die Stapelfähigkeit spielt bspw. bei der Vorbereitung und Bestückung des Vorrichtungen im Gastronomiebereich eine Rolle, wo es auf kurze Wege und maximale Ausnutzung von Lagerkapazität ankommt.

Erfindungsgemäß bildet die Vorrichtung im Entnahmezustand eine Unterlage für das Utensil aus, wobei sich der die Deckfläche bildende Abschnitt und der zwischen dem die Deckfläche bildenden Abschnitt und dem Hauptabschnitt befindliche Abschnitt parallel zum Hauptabschnitt erstrecken. Die beiden in Rede stehenden Abschnitte können um den sich zwischen ihnen und dem Hauptabschnitt erstreckenden Querfalz gedreht werden bis die Innenflächen der in Rede stehenden Abschnitte die Standfläche des Hauptabschnittes kontaktieren und die gemeinsame Außenfläche der in Rede stehenden Abschnitte die Unterlage ausbildet. Damit eine Deckungsgleichheit erzielt wird, weist der Hauptabschnitt dieselbe Längenabmessung und dieselbe Breitenabmessung auf wie die in Rede stehenden Abschnitte gemeinsam.

Die Unterlage könnte in dem die Malutensilien betreffenden Anwendungsbeispiel die Auflage für den Zeichenblock bilden. Neben der Anwendung auf Malutensilien oder Bastelutensilien, könnte die Vorrichtung im medizinischen Bereich, bspw. im Rahmen der Blutentnahme, zum Einsatz kommen oder zur Ausrüstung eines mobilen Arbeitsplatzes dienen.

Alternativ zur Unterlagenausbildung könnten die beiden in Rede stehenden Abschnitte auch abgetrennt werden. Dann könnte die Standfläche des Hauptabschnitts als Unterlage benutzt werden.

Der Gastronomiebereich stellt ein weiteres Anwendungsgebiet für die erfindungsgemäße Vorrichtung dar. In erfinderischer Weise wird das Problem gelöst, in kurzer Zeit einen Konferenzsaal in einen Speisesaal umzurüsten. Was üblicherweise viele Stunden dauert und mit der Einzelentnahme von Gedeckteilen aus Kisten, deren Politur und Anordnung auf den Tischen einhergeht, wird durch die erfindungsgemäße Vorrichtung enorm verkürzt und erspart dem Großveranstalter das parallele Vorhalten zweier getrennter Lokalitäten. Durch die vorbereitende Bestückung der erfindungsgemäßen Vorrichtungen hinter den Kulissen kann der Aufbau der Gedecke auf den Tischen im Saal in einem Bruchteil der Zeit realisiert werden, die herkömmlicherweise benötigt wird.

In diesem Zusammenhang könnten während des Transport- und Aufbewahrungszustandes der Vorrichtung Utensilien in Form von mindestens einem Platzteller und einer Aufnahmetasche mit Besteck, ggf. einer Serviette und ggf. eines Brotteller, auf der Standfläche des Hauptabschnitts angeordnet sein. Die Aufnahmetasche könnte während des Transport- und Aufbewahrungszustandes der Vorrichtung eine Halte- und Polsterfunktion ausüben. Die Haltefunktion könnte dadurch ausgeübt werden, dass die Aufnahmetasche unter dem Platzteller entlanggeführt und oberhalb des Platztellers über Verbindungsteile verbunden ist. An der Innenseite der Aufnahmetasche sind Fächer für Besteck und Gadgets vorgesehen. Des Weiteren könnte die Aufnahmetasche an Ihrer zum Untergrund weisenden Außenfläche rutschfest sein. Dies könnte durch die Oberflächeneigenschaften von Samt erreicht werden. Alternativ käme auch eine Gummierung oder eine Noppen- oder Wabenschicht aus PE / Polystyrol in Betracht.

Auch Gläser könnten in der erfindungsgemäßen Vorrichtung untergebracht sein. Die Gläser könnten während des Transport- und Aufbewahrungszustandes der Vorrichtung eine Liegeposition einnehmen und bereichsweise auf der Aufnahmetasche aufliegen. Zur Fixierung der Gläser könnte an dem sich vorzugsweise senkrecht zum Hauptabschnitt erstreckenden Abschnitt ein besonders gestaltetes Befestigungsmittel vorgesehen sein. So wie der die Gläser aufnehmende Abschnitt senkrecht ausgestaltet sein könnte, könnte sich der gegenüberliegende abgewinkelte Abschnitt in einen Winkel kleiner 90° bezogen auf den Hauptabschnitt erstrecken. Die ist mit einem handhabungsvorteil im Hinblick auf das Erreichen der Entnahmeposition verbunden.

Wird die Entnahmeposition durch Umlegen des in Rede stehenden, die Gläser tragenden Abschnittes um den sich zwischen ihm und dem Hauptabschnitt erstreckenden Querfalz erlangt, werden die Gläser aus der Liegeposition in die Standposition verbracht und der die Gläser tragende Abschnitt kontaktiert den Untergrund.

Die Befestigungsmittel für die Gläser könnten in vorteilhafter Weise durch einen Schichtaufbau des die Gläser tragenden Abschnittes gebildet sein. Auf die Innenfläche des in Rede stehenden Abschnitts könnte eine Unterschicht mit Aussparungen für den Glas-Fuß aufgebracht sein und auf der Unterschicht könnte eine Oberschicht vorgesehen ist, die die Aussparungen der Unterschicht teilweise überdeckt und selbst Aussparungen mit einem Abschnitt für den an den Glas-Fuß anschließenden Glas-Stiel und mit einem Ein- und Ausführkanal auf.

Der geringe Abstand zwischen Ober- und Unterschicht übt eine Klemmwirkung auf den Glas-Fuß aus. Eine Verschiebesicherung für den Glas-Fuß könnte durch die Materialstärke der Unterschicht gebildet sein. Wenn die Aufrechtposition der Gläser erreicht ist, könnte eine Entnahme der Gläser aus den Aussparungen der Ober- und Unterschicht erfolgen. Dazu muss die durch die Materialstärke der Unterschicht vorhandene Stufe überwunden werden. Dies könnte bspw. durch leichtes Ankippen des Glases realisiert werden. Alternativ könnte im Bereich des Ein- und Ausführkanals auch eine Verminderung der Materialstärke der Unterschicht vorgenommen werden, um die Entnahme des Glases zu erleichtern.

Bei einer Ausführungsform mit einem zusätzlichen Abschnitt (Verbindungsmittelabschnitt), der den die Deckfläche ausbildenden Abschnitt und den die Gläser tragenden Abschnitt während des Transport- und Aufbewahrungszustandes verbindet, könnten die Gläser komplett von dem relevanten Abschnitt entfernt werden. Der zusätzliche Abschnitt könnte über die Oberschicht unter Umlegen um den entsprechende Querfalz zwischen sich und dem Gläser tragenden Abschnitt gelegt werden und so die Befestigungsmittel verbergen. Die so zur Ansicht kommende Außenfläche könnte das Menü anzeigen und/oder Werbeanzeigen des Veranstalters oder weitere Informationen.

Die erfindungsgemäße Vorrichtung lässt es zu, im gastronomischen Bereich weiterführend in Kantinen, bei der Bestückung von Flugzeugen Anwendung zu finden. Hier könnte auf die Ausbildung der Unterlage verzichtet werden und es findet eine Vorbefüllung in fixierte Gefäße, ggf. eine(partielle) Erhitzung statt. In materialmäßiger Hinsicht könnte der flächige Grundkörper aus gepresster Pappe einer Stärke von ca. 1,5 mm hergestellt sein, deren Biegesteifigkeit ausreichend ist. Die Recyclefähigkeit von Pappe ist ein Vorteil. Weitere Materialien könnten dem Bereich der Kunststoffe entstammen. Weiterentwicklungen könnten in Richtung des Einsatzes von schwer oder nicht entflammbaren Materialien gehen. Zusätzliche optische oder akustische Einrichtungen könnten der Vorrichtung zu Unterhaltungs- oder Informationszwecken hinzugefügt werden. Bspw. könnte beim Aufklappen eines Abschnitts ein Kontakt geschlossen werden und ein Signal ausgelöst werden.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des angeführten Ausführungsbeispiels der Erfindung werden auch im Allgemeinen bevorzugte Ausgestaltungen und Weiterbildungen der Lehre erläutert. In der Zeichnung zeigen
- Fig. 1: in schematischer, skizzenhafter Darstellung, Aufsicht auf den flächigen Grundkörper gemäß einem Ausführungsbeispiel der Erfindung,
- Fig. 2: in schematischer, skizzenhafter Darstellung, eine Seitenansicht des Gegenstandes nach Fig. 1, im Transport- und Aufbewahrungszustand, mit Utensilien auf dem Hauptabschnitt und an einem abgewinkelten Abschnitt,
- Fig. 3: in schematischer, skizzenhafter Darstellung, eine Seitenansicht des Gegenstandes nach Fig. 1 mit ausgebildeter Unterlage,
- Fig. 4: in skizzenhafter, perspektivischer Darstellung, vergrößert den Gegenstand aus Fig. 1 mit Utensilien auf dem Hauptabschnitt und an einem abgewinkelten Abschnitt vor Erreichen des Entnahmezustandes,
- Fig. 5: in skizzenhafter, perspektivischer Darstellung, vergrößert den Gegenstand aus Fig. 1 mit Utensilien an einem abgewinkelten Abschnitt vor Ausbildung der Unterlage,
- Fig. 6: in skizzenhafter, perspektivischer Darstellung, vergrößert den Gegenstand aus Fig. 1 mit Utensilien auf der Unterlage für den gastronomischen Einsatz,
- Fig. 7: in schematischer, skizzenhafter Darstellung, vergrößert ein Detail aus Fig. 1, betreffend die Befestigungsmittel für einen abgewinkelten Abschnitt und
- Fig. 8: in schematischer, skizzenhafter Darstellung, das Detail aus Fig. 7, mit Blick auf die Unterschicht und die Oberschicht.

Die Figuren 1 bis 6 zeigen eine Vorrichtung zur Aufnahme von Utensilien 1, 2 umfassend einen flächigen Grundkörper 3 mit vier Querfalzen 4, 5, 6, 7 zur Ausbildung von bezogen auf einen Hauptabschnitt 8 umlegbaren Abschnitten 9, 10, 11, 12. Der Querfalz 7 ist als Doppelfalz ausgebildet, um der Materialstärke des Abschnitts11 Rechnung zu tragen. Die Querfalze 4, 5, 6, inkludieren nicht näher bezeichnete Drehachsen, die sich senkrecht zur Längsachse A des flächigen Grundkörpers erstrecken.

In Fig. 2 ist der Transport- und Aufbewahrungszustand der Vorrichtung gezeigt. Der Hauptabschnitt 8 bildet mittels seiner Innenfläche die Standfläche 13 für das Utensil 1 und mittels seiner Außenfläche eine Kontaktfläche 14 zum Untergrund 15. Die zu gegenüberliegenden Seiten der Hauptabschnitts 8 benachbarten Abschnitte 10, 11 erstrecken sich abgewinkelt zum Hauptabschnitt 8. Der auf den Abschnitt 10 folgende Abschnitt 9 bildet eine Deckfläche 16 aus.

Der Abschnitt 12 des Grundkörpers 3 erfüllt im vorliegenden Ausführungsbeispiel die Funktion des Verbindungsmittels zwischen dem die Deckfläche 16 ausbildenden Abschnitt 9 mit dem abgewinkelten Abschnitt 11, der an der gegenüberliegenden Seite des Hauptabschnitts 8 angeordnet ist.

Es handelt sich hier um eine kraftschlüssige Verbindung zwischen der Außenfläche des Abschnittes 9 und der Innenfläche des Abschnittes 12, die über hier nicht gezeigte gegengepolte Magnete verfügen.

Die Sicherheit der Utensilien 1, 2 während des Transport- und Aufbewahrungszustandes der Vorrichtung wird hier durch die Verbindung der Abschnitte 9, 12 und durch den Kontakt mit den Innenflächen des Hauptabschnitte 8 und des Abschnitts 11 und durch den Kontakt untereinander realisiert.

An der Innenfläche des zum Hauptabschnitt 8 benachbarten Abschnitts 11 sind Befestigungsmittel 17 zu Aufnahme der in Form von drei Gläsern vorliegenden Utensilien 2 vorgesehen.

Die Fig. 4 zeigt, dass die Vorrichtung aus dem Transport- und Aufnahmezustand in einen Entnahmezustand überführbar ist, wobei die Verbindung zwischen dem Abschnitt 9 und dem Abschnitt 12 gelöst ist. Sobald der sich in Fig. 4 noch - wie während des Transport- und Aufbewahrungszustandes - senkrecht zum Hauptabschnitt 8 erstreckende Abschnitt 11 um die Querfalz 6 in Pfeilrichtung bewegt wird, wird Utensil 1 freigegeben und kann entfernt werden. In diesem Zusammenhang sei erwähnt, dass sich der abgewinkelte Abschnitt 10 in einem Winkel kleiner 90° zum Hauptabschnitt 8 erstreckt, was in Fig. 2 zu gezeigt ist. Der Abschnitt 11 hat den Entnahmezustand dann vollständig erreicht, wenn seine Außenfläche eine Kontaktfläche zum Untergrund 15 bildet, wie dies in Fig. 5 gezeigt ist.

In Fig. 5 ist das Utensil 1 aus der Vorrichtung, von der Standfläche 13 des Hauptabschnitts 8 entnommen und die in Fig. 3 gezeigte Unterlage 18 kann ausgebildet werden. Bei der Ausbildung der Unterlage 18 erstrecken sich der die Deckfläche 16 bildende Abschnitt 9, und der sich anschließende Abschnitt 10 parallel zum Hauptabschnitt 8 und bilden gemeinsam über ihre Außenflächen die Unterlage 18 bilden. Deckungsgleichheit wird erreicht, indem der Hauptabschnitt 8 dieselbe Längenabmessung und dieselbe Breitenabmessung aufweist wie die Abschnitte 9, 10 gemeinsam.

Auf die Unterlage 18 kann nun - wie in Fig. 6 gezeigt - das Utensil 1 arrangiert werden. Das Utensil 1 umfasst im vorliegenden Ausführungsbeispiel mindestens einen Platzteller 19 und eine Aufnahmetasche 20 für Besteck 21, eine Serviette 22, einen Brotteller 23. Mit 24 sind Schnüre bezeichnet, mit denen die verschiedenen Gegenstände zu Utensil1 zusammengeschnürt während des Transport- und Aufbewahrungszustandes auf der Standfläche 13 des Hauptabschnitts 8 angeordnet waren und dabei eine Halte- und Polsterfunktion in Bezug auf die Gläser als Bestandteile des Utensils 2 ausübten. Das Besteck 21 ist nur angedeutet, ebenso wie die in die Aufnahmetasche 20 eingearbeiteten, nicht näher bezeichneten Besteckfächer. Die Aufnahmetasche 20 ist an ihrer Außenfläche rutschfest. Ein Effekt ist, dass die in Fig. 6 gezeigte Tischset-Funktion der Aufnahmetasche 20 störungsfrei ausgeführt wird und die Person einen ansprechend gestalteten Essplatz erhält.

Das in Fig. 2 nur schematisch angedeutete Utensil 2 umfasst gemäß den Fig. 4 und 5 drei verschieden große Gläser 2. In Fig. 4 ist gezeigt, dass die Gläser 2 während des Transport- und Aufbewahrungszustandes der Vorrichtung eine Liegeposition einnehmen und bereichsweise auf der Aufnahmetasche 20 aufliegen. Der Glas-Fuß ist innerhalb der Befestigungsmittel 17 an der Innenfläche des sich senkrecht zum Hauptabschnitt 8 erstreckenden Abschnitts 11 fixiert.

Fig. 5 zeigt den Entnahmezustand in einer Phase, in der der die Gläser 2 tragende Abschnitt 11 vom Abschnitt 9 gelöst und um den Querfalz 6 um 90° gedreht ist und die Außenfläche Abschnitts 11 den Untergrund 15 kontaktiert, wobei die Gläser 2 aus der Liegeposition in eine Standposition verbracht sind. Wie in den Fig. 3 und 6 gezeigt, verbleiben die Gläser im vorliegenden Ausführungsbeispiel nicht am Abschnitt 11, sondern werden von den Befestigungsmitteln 17 entfernt und auf dem Tisch platziert.

Die Befestigungsmittel 17 weisen eine Unterschicht 25 und eine Oberschicht 26 auf. In Fig. 7 ist gezeigt, dass die Oberschicht 26 die Unterschicht 25 teilweise überdeckt. Die Ober- und Unterschichten 25, 26 sind aus Pappe hergestellt und an der zum Hauptabschnitt 8 weisenden Seite, nur im Randbereich, miteinander verklebt und verpreßt. Die Verbindung der Ober- und Unterschicht an der vom Hauptabschnitt wegweisenden Seite erfolgt an der Unterseite der Unterschicht 25. Dazu weist die Oberschicht einen hier nicht dargestellten, sich unterhalb der Unterschicht befindlichen Überlappungsbereich auf, der nicht in die Aussparungen 27 der Unterschicht hineinragt.

Die Unterschicht 25 ist auf der Innenfläche des Abschnitts 11 aufgeklebt und weist in Fig. 8 gezeigte kreisförmige Aussparungen 27 für den Glas-Fuß auf. Der Durchmesser der Aussparung 27 ist nur geringfügig größer als der Durchmesser des Glas-Fußes. Die Materialstärke der Unterschicht 25 wirkt der Verschiebung des in die Aussparung 27 eingesetzten Glas-Fußes entlang der Innenfläche des Abschnitts 11 entgegen.

Die Oberschicht 26 überdeckt die Aussparungen 27 der Unterschicht 25 teilweise und weist selbst Aussparungen 28 auf. Die Aussparungen 28 umfassen einen kreisförmigen Abschnitt 29 geringeren Durchmessers für den Glas-Stiel und einen Ein- und Ausführkanal 30 mit einem Glas-Stiel-Führungsabschnitt 31 und einem Glas-Fuß-Führungsabschnitt 32.

Fig. 7 zeigt, dass die Unterschicht 25 im Bereich des Glas-Fuß-Führungsabschnitts 32 freigelegt ist. Die Ein- und Ausführung des Glas-Fußes erfolgt über den nahezu halbkreisförmigen Fuß-Führungsabschnitt 32, dessen Durchmesser größer ist als der Durchmesser des Glas-Fußes.

Beim Einführen des Glases 2 gelangt der Glas-Fuß zwischen die Unter- und Oberschicht 25, 26, die nur am Rand miteinander verklebt ist aber ansonsten die nötige Bewegungsfreiheit für den Glas-Fuß lässt. Der Glas-Stiel erreicht den Glas-Stiel-Führungsabschnitt 31, der Glas-Fuß erreicht allmählich die Aussparung 27 der Unterschicht 25 und der Glas-Stiehl gelangt in den Abschnitt 29. Damit ist die Einführung beendet. Das Glas 2 kann sich nicht selbsttätig aus dem Befestigungsmittel 17 lösen.

Beim Ausführen des Glases aus dem Befestigungsmittel 17. Der Gals-Stiel-Führungsabschnitt 31 liegt über der Aussparung 27 der Unterschicht 25. In Richtung Hauptabschnitt 8 leicht nach hinten gekippt um die die Verschiebesicherung bildende Materialstärkenstufe der Unterschicht 25 an Aussparung 7 zu überwinden und dann durch den Ein- und Ausführkanal 30 in Richtung der in Fig. 1 gezeigten Längsachse A, in von dem Hauptabschnitt 8 wegweisender Orientierung geschoben und von dem Befestigungsmittel 17 gelöst.

In den Fig. 3 und 6 ist dargestellt, dass das von den Gläsern 2 befreite Befestigungsmittel von dem Abschnitt 12 nach Umlegen um den Querfalz 7 überdeckt wird.

Hinsichtlich weiterer, in den Figuren nicht gezeigter Merkmale wird auf den allgemeinen Teil der Beschreibung verwiesen.

Abschließend sei darauf hingewiesen, dass die erfindungsgemäße Lehre nicht auf das voranstehend erörterte Ausführungsbeispiel eingeschränkt ist. Vielmehr sind die unterschiedlichsten Verbindungen zwischen den Utensilien und dem flächigen Grundkörper oder auch eine fixe Anordnung reinigbarer Utensilien zum Mehrfachgebrauch möglich.

## Patentansprüche

1. Vorrichtung zur Aufnahme von Utensilien (1, 2), umfassend einen flächigen Grundkörper (3) mit mindestens drei Querfalzen (4, 5, 6, 7) zur Ausbildung von bezogen auf einen Hauptabschnitt (8) umlegbaren Abschnitten (9, 10, 11, 12), wobei während eines Transport- und Aufbewahrungszustandes der Vorrichtung
• der Hauptabschnitt (8) mittels seiner Innenfläche eine Standfläche (13) für mindestens ein Utensil (1) und mittels seiner Außenfläche eine Kontaktfläche (14) zum Untergrund (15) bildet,
• sich zu gegenüberliegenden Seiten des Hauptabschnitts (8) ein benachbarter erster Nachbarabschnitt (10) und ein zweiter benachbarter Nachbarabschnitt (11) abgewinkelt zum Hauptabschnitt (8) erstrecken und
• ein zu dem ersten abgewinkelten Nachbarabschnitt (10) benachbarter Deckabschnitt (9) eine Deckfläche (16) ausbildet und
wobei die Vorrichtung aus dem Transport- und Aufnahmezustand in einen Entnahmezustand überführbar ist, wobei die Vorrichtung im Entnahmezustand eine Unterlage (18) für das Utensil (1) ausbildet, wobei sich der Deckabschnitt (9) und der erste Nachbarabschnitt (10) parallel zum Hauptabschnitt (8) erstrecken, **dadurch gekennzeichnet, dass** mindestens ein Verbindungsmittel zur lösbaren, kraft- und / oder formschlüssigen Verbindung des die Deckfläche (16) ausbildenden Deckabschnittes (9) mit dem an der gegenüberliegenden Seite des Hauptabschnitts (8) angeordneten zweiten abgewinkelten Nachbarabschnitt (11) vorgesehen ist, und
dass sich im Entnahmezustand der Vorrichtung der Deckabschnitt (9) und der erste Nachbarabschnitt (10) deckungsgleich zum Hauptabschnitt (8) erstrecken, wobei der Hauptabschnitt (8) dieselbe Längenabmessung und dieselbe Breitenabmessung aufweist wie der Deckabschnitt (9) und der erste Nachbarabschnitt (10) gemeinsam, und wobei der Deckabschnitt (9) und der erste Nachbarabschnitt (10) gemeinsam über ihre Außenflächen die Unterlage (18) bilden.

2. Vorrichtung nach Anspruch 1, **dadurch gekennzeichnet, dass** während des Transport- und Aufbewahrungszustandes der Vorrichtung mindestens ein Utensil (1) auf der Standfläche (13) des Hauptabschnitts (8) angeordnet ist, welches durch die Verbindung des Deckabschnittes (9) und des zweiten Nachbarabschnittes (11) in der Vorrichtung sicher gehalten ist und / oder welches durch den Kontakt mit den Innenflächen des Deckabschnittes (9), des ersten und zweiten Nachbarabschnittes (10, 11) in der Vorrichtung sicher gehalten ist und / oder welches durch den Kontakt mit weiteren Utensilien (2) in der Vorrichtung sicher gehalten ist.

3. Vorrichtung nach Anspruch 1 oder 2, **dadurch gekennzeichnet, dass** das Verbindungsmittel als Verbindungsmittelabschnitt (12) des flächigen Grundkörpers (3) vorliegt, der während des Transport- und Aufbewahrungszustandes der Vorrichtung mit dem die Deckfläche (16) bildenden Deckabschnitt (9) zusammenwirkt.

4. Vorrichtung nach einem der Ansprüche 1 bis 3, **dadurch gekennzeichnet, dass** an der Innenfläche von zumindest dem zweiten zum Hauptabschnitt (8) benachbarten Nachbarabschnitt (11) Befestigungsmittel (17) zur Aufnahme mindestens eines weiteren Utensils (2) vorgesehen sind.

5. Vorrichtung nach Anspruch 3 oder 4, **dadurch gekennzeichnet, dass** im Entnahmezustand die Verbindung zwischen dem die Deckfläche (16) bildenden Deckabschnitt (9) und dem abgewinkelten zweiten Nachbarabschnitt (11) gelöst ist und sich die Positionen des Deckabschnittes (9), des ersten Nachbarabschnittes (10), des zweiten Nachbarabschnittes (11) und des Verbindungsmittelabschnittes (12) in Bezug auf den Hauptabschnitt (8) verändern.

6. Vorrichtung nach Anspruch 5, **dadurch gekennzeichnet, dass** sich der zweite Nachbarabschnitt (11) während des Transport- und Aufbewahrungszustandes der Vorrichtung vorzugsweise senkrecht zum Hauptabschnitt (8) erstreckt und zum Erreichen des Entnahmezustandes um den sich zwischen Hauptabschnitt (8) und zweitem Nachbarabschnitt (11) erstreckenden Querfalz (6) umlegbar ist, bis seine Außenfläche auf dem Untergrund (15) aufliegt.

7. Vorrichtung nach einem der Ansprüche 1 bis 6, **dadurch gekennzeichnet, dass** während des Transport- und Aufbewahrungszustandes der Vorrichtung mindestens ein Platzteller (19) und eine Aufnahmetasche (20) für Besteck, ggf. eine Serviette und ggf. ein Brotteller, auf der Standfläche (13) des Hauptabschnitts (8) angeordnet sind.

8. Vorrichtung nach Anspruch 7, **dadurch gekennzeichnet, dass** die Aufnahmetasche (20) während des Transport- und Aufbewahrungszustandes der Vorrichtung eine Halte- und Polsterfunktion ausübt.

9. Vorrichtung nach Anspruch 7 oder 8 in Verbindung mit Anspruch 4, **dadurch gekennzeichnet, dass** während des Transport- und Aufbewahrungszustandes der Vorrichtung an der Innenfläche des sich senkrecht zum Hauptabschnitt (8) erstreckenden zweiten Nachbarabschnittes (11) Gläser (2) mit den Befestigungsmitteln (17) fixiert sind, die eine Liegeposition einnehmen und bereichsweise auf der Aufnahmetasche (20) des Utensils (1) aufliegen.

10. Vorrichtung nach Anspruch 9, **dadurch gekennzeichnet, dass** während des Entnahmezustands die Verbindung zwischen dem die Deckfläche (16) bildender Deckabschnitt (9) und dem die Gläser (2) tragenden zweiten Nachbarabschnitt (11) gelöst ist und die Außenfläche des die Gläser (2) tragenden zweiten Nachbarabschnitts (11) den Untergrund (15) kontaktiert, wobei die Gläser (11) eine Standposition einnehmen.

11. Vorrichtung nach Anspruch 10, **dadurch gekennzeichnet, dass** die Befestigungsmittel (17) durch einen Schichtaufbau des die Gläser (2) tragenden zweiten Nachbarabschnitts (11) gebildet sind, wobei auf die Innenfläche des zweiten Nachbarabschnitts (11) eine Unterschicht (25) mit Aussparungen (27) für einen Glas-Fuß aufgebracht ist und auf der Unterschicht (25) eine Oberschicht (26) vorgesehen ist, die die Aussparungen (27) der Unterschicht (25) teilweise überdeckt und selbst Aussparungen (28) mit einem Abschnitt (29) für einen an den Glas-Fuß anschließenden Glas-Stiel und mit einem Ein- und Ausführkanal (30) aufweist.

12. Vorrichtung nach Anspruch 11, **dadurch gekennzeichnet, dass** durch die Materialstärke der Unterschicht (25) eine Verschiebesicherung für den Glas-Fuß gebildet ist und dass das Glas (2) zur Entnahme aus den Aussparungen (27, 28) der Ober- und Unterschichten (25, 26) die Verschiebesicherung überwindet.

13. Vorrichtung nach Anspruch 12 in Verbindung mit Anspruch 3, **dadurch gekennzeichnet, dass** im Entnahmezustand die Oberschicht (26) des Befestigungsmittels (17) nach Entfernung der Gläser (2) von dem Verbindungsmittelabschnitt (12) nach dessen Umlegen um den sich zwischen dem zweiten Nachbarabschnitt (11) und dem Verbindungsmittelabschnitt (12) erstreckenden Querfalz (7) überdeckt wird.

## Claims

1. An apparatus for receiving utensils (1, 2), comprising a planar base body (3) having at least three transverse folds (4, 5, 6, 7) for forming sections (9, 10, 11, 12) which are foldable with respect to a main section (8), wherein during a transport and storage state of the apparatus
• the main section (8) forms a standing surface (13) for at least one utensil (1) by means of its inner surface and forms a contact surface (14) to a substrate (15) by means of its outer surface,
• an adjoining first adjacent section (10) and a second adjoining adjacent section (11) extend at an angle to the main section (8) to opposite sides of the main section (8) and
• a cover section (9) adjoining the first angled adjacent section (10) forms a cover surface (16) and
wherein the apparatus can be converted from the transport and receiving state to a removal state, wherein the apparatus in the removal state forms a support (18) for the utensil (1), wherein the cover section (9) and the first adjacent section (10) extend parallel to the main section (8),
**characterized in that**
at least one connecting means is provided for connecting, in a detachable force-fitting and/or interlocking manner, the cover section (9) forming the cover surface (16) to the second angled adjacent section (11) arranged on the opposite side of the main section (8), and that in the removal state of the apparatus, the cover section (9) and the first adjacent section (10) extend congruently to the main section (8), wherein the main section (8) has the same length measurement and the same width measurement as the cover section (9) and the first adjacent section (10) combined, and wherein the cover section (9) and the first adjacent section (10) combined form the support (18) with their outer surfaces.

2. The apparatus according to Claim 1, **characterized in that** during the transport and storage state of the apparatus, at least one utensil (1), which is held securely in the apparatus by the connection of the cover section (9) and the second adjacent section (11) and/or which is held securely in the apparatus by the contact with the inner surfaces of the cover section (9) and of the first and section adjacent sections (10, 11) and/or which is held securely in the apparatus by the contact with further utensils (2), is arranged on the standing surface (13) of the main section (8).

3. The apparatus according to Claim 1 or 2, **characterized in that** the connecting means are present as a connecting means section (12) of the planar base body (3), which interacts with the cover section (9) forming the cover surface (16) during the transport and storage state of the apparatus.

4. The apparatus according to any one of Claims 1 to 3, **characterized in that** fixing means (17) for receiving at least one further utensil (2) are provided on the inner surface of at least the second adjacent section (11) adjoining the main section (8).

5. The apparatus according to Claim 3 or 4, **characterized in that** in the removal state, the connection between the cover section (9) forming the cover surface (16) and the angled second adjacent section (11) is released and the positions of the cover section (9), of the first adjacent section (10), of the second adjacent section (11) and of the connecting means section (12) change in relation to the main section (8).

6. The apparatus according to Claim 5, **characterized in that** the second adjacent section (11) preferably extends perpendicularly to the main section (8) during the transport and storage state of the apparatus, and can be folded about the transverse fold (6) extending between the main section (8) and the second adjacent section (11) until its outer surface rests on the substrate (15) in order to attain the removal state.

7. The apparatus according to any one of Claims 1 to 6, **characterized in that** during the transport and storage state of the apparatus, at least one underplate (19) and a receiving pocket (20) for silverware, optionally a napkin and optionally a bread plate, are arranged on the standing surface (13) of the main section (8).

8. The apparatus according to Claim 7, **characterized in that** the receiving pocket (20) performs a holding and cushioning function during the transport and storage state of the apparatus.

9. The apparatus according to Claim 7 or 8 in conjunction with Claim 4, **characterized in that** during the transport and storage state of the apparatus, glasses (2) are secured with the fixing means (17) on the inner surface of the second adjacent section (11) extending perpendicularly to the main section (8), which glasses assume a reclined position and rest partially on the receiving pocket (20) of the utensil (1).

10. The apparatus according to Claim 9, **characterized in that** during the removal state, the connection between the cover section (9) forming the cover surface (16) and the second adjacent section (11) bearing the glasses (2) is released and the outer surface of the second adjacent section (11) bearing the glasses (2) contacts the substrate (15), wherein the glasses (11) assume a standing position.

11. The apparatus according to Claim 10, **characterized in that** the fixing means (17) are formed by a layer structure of the second adjacent section (11) bearing the glasses (2), wherein a bottom layer (25) with recesses (27) for a glass pedestal is disposed on the inner surface of the second adjacent section (11) and a top layer (26), which partially covers the recesses (27) of the bottom layer (25) and which itself has recesses (28) having a section (29) for a glass stem attaching to the glass pedestal and having an insertion and removal channel (30), is provided on the bottom layer (25).

12. The apparatus according to Claim 11, **characterized in that** an element for securing the glass pedestal against displacement is formed by the material thickness of the bottom layer (25) and that the glass (2) overcomes said anti-displacement element in order to be removed from the recesses (27, 28) of the top and bottom layers (25, 26) .

13. The apparatus according to Claim 12 in conjunction with Claim 3, **characterized in that** in the removal state, the top layer (26) of the fixing means (17), after the glasses (2) are removed, is covered by the connecting means section (12) after the latter is folded about the transverse fold (7) extending between the second adjacent section (11) and the connecting means section (12).

## Revendications

1. Dispositif destiné à recevoir des ustensiles (1, 2), comprenant un corps de base plat (3) avec au moins trois pliures transversales (4, 5, 6, 7) pour constituer des sections (9, 10, 11, 12) rabattables par rapport à une section principale (8), sachant que pendant un état de transport et de stockage du dispositif
• la section principale (8) forme au moyen de sa surface intérieure une surface de pose (13) pour au moins un ustensile (1) et au moyen de sa surface extérieure une surface de contact (14) vers le fond inférieur (15),
• vers les côtés opposés de la section principale (8), une première section voisine adjacente (10) et une deuxième section voisine adjacente (11) s'étendent en faisant un angle vers la section principale (8), et
• une section de couverture (9) voisine vers la première section voisine faisant un angle (10) constitue une surface de couverture (16), et
sachant que le dispositif peut être transféré d'un état de transport et de stockage dans un état d'enlèvement, sachant que le dispositif à l'état d'enlèvement constitue une base (18) pour l'ustensile (1), sachant que la section de couverture (9) et la première section voisine (10) s'étendent parallèlement à la section principale (8),
**caractérisé en ce qu'**
au moins un moyen de liaison pour la liaison amovible par conformité de force et/ou de forme de la section de couverture (9) constituant la surface de couverture (16) est prévu avec la deuxième section voisine (11) faisant un angle disposée sur le côté opposé de la section principal (8), et
**en ce qu'**à l'état d'enlèvement du dispositif, la section de couverture (9) et la première section voisine (10) s'étendent avec la même couverture vers la section principale (8), sachant que la section principale (8) comporte la même de longueur et la même dimension de largeur que la section de couverture (9) et la première section voisine (10) en commun, et sachant que la section de couverture (9) et la première section voisine (10) forment en commun la base (18) par leurs surfaces extérieures.

2. Dispositif selon la revendication 1, **caractérisé en ce que** pendant l'état de transport et de stockage du dispositif au moins un ustensile (1) est disposé sur la surface de pose (13) de la section principale (8), lequel est maintenu stable dans le dispositif par la liaison de la section de couverture (9) et la deuxième section voisine (11) et/ou lequel est maintenu stable dans le dispositif par le contact avec les surfaces intérieures de la section de couverture (9) de la première et de la deuxième section voisine (10, 11) et/ou lequel est maintenu stable dans le dispositif par le contact d'autres ustensiles (2).

3. Dispositif selon la revendication 1 ou 2, **caractérisé en ce que** le moyen de liaison existe sous la forme de section centrale de liaison (12) du corps de base plat (3), qui coopère pendant l'état de transport et de stockage du dispositif avec la section de couverture (9) formant la surface de couverture (16).

4. Dispositif selon l'une quelconque des revendications 1 à 3, **caractérisé en ce que** des moyens de fixation (17) pour recevoir au moins un autre ustensile (2) sont prévus sur la surface intérieure d'au moins la deuxième section voisine (11) adjacente à la section principale (8).

5. Dispositif selon la revendication 3 ou 4, **caractérisé en ce qu'**à l'état d'enlèvement, la liaison entre la section de couverture (9) formant la surface de couverture (16) et la deuxième section voisine (11) faisant un angle est défaite et les positions de la section de couverture (9), de la première section voisine (10), de la deuxième section voisine (11) et de la section centrale de liaison (12) sont modifiées par rapport à la section principale (8).

6. Dispositif selon la revendication 5, **caractérisé en ce que** la deuxième section voisine (11) s'étend pendant l'état de transport et de stockage du dispositif de préférence perpendiculairement à la section principale (8) et peut être rabattue autour de la pliure transversale (6) s'étendant entre la section principale (8) et la deuxième section voisine (11) pour atteindre l'état d'enlèvement jusqu'à ce que sa surface extérieure repose sur le fond inférieur (15).

7. Dispositif selon l'une quelconque des revendications 1 à 6,
**caractérisé en ce que**
pendant l'état de transport et de stockage du dispositif au moins une assiette de présentation (19) et une poche de logement (20) pour le couvert, le cas échéant une serviette et le cas échéant une assiette à pain, sont disposées sur la surface de pose (13) de la section principale (8).

8. Dispositif selon la revendication 7,
**caractérisé en ce que**
la poche de logement (20) exerce une fonction de maintien et de rembourrage pendant l'état de transport et de stockage du dispositif.

9. Dispositif selon la revendication 7 ou 8 en liaison avec la revendication 4,
**caractérisé en ce que** pendant l'état de transport et de stockage du dispositif, les verres (2) sont fixés sur la surface intérieure de la deuxième section voisine (11) s'étendant perpendiculairement à la section principale (8) avec les moyens de fixation (17), qui adoptent une position couchée et reposent par zone sur la poche de logement (20) de l'ustensile (1).

10. Dispositif selon la revendication 9,
**caractérisé en ce que**
pendant l'état d'enlèvement, la liaison entre la section de couverture (9) formant la surface de couverture (16) et la deuxième section voisine (11) portant les verres (2) est défaite et la surface extérieure de la deuxième section voisine (11) portant les verres (2) est en contact avec le fond inférieur (15), sachant que les verres (11) adoptent une position debout.

11. Dispositif selon la revendication 10, **caractérisé en ce que**
les moyens de fixation (17) sont formés par une structure stratifiée de la deuxième section voisine (11) portant les verres (2), sachant que sur la surface intérieure de la deuxième section voisine (11) est appliquée une couche inférieure (25) avec des évidements (27) pour pied de verre et une couche supérieure (26) est prévue sur la couche inférieure (25), qui recouvre en partie les évidements (27) de la couche inférieure (25) et comporte elle-même des évidements (28) avec une section (29) pour une tige de verre consécutive au pied de verre et avec un conduit d'entrée et de sortie (30).

12. Dispositif selon la revendication 11, **caractérisé en ce qu'**
une sécurité de déplacement pour le pied de verre est formée par l'épaisseur de matériau de la couche inférieure (25) et **en ce que** le verre (2) surmonte la sécurité de déplacement pour l'enlèvement des évidements (27, 28) des couches supérieure et inférieure (25, 26).

13. Dispositif selon la revendication 12 en liaison avec la revendication 3
**caractérisé en ce qu'**
à l'état d'enlèvement la couche supérieure (26) du moyen de fixation (17) est couverte après enlèvement des verres (2) de la section centrale de liaison (12) après rabattement de celle-ci autour de la pliure transversale (7) s'étendant entre la deuxième section voisine (11) et la section centrale de liaison (12).
